# EUROPÄISCHE PATENTSCHRIFT

(11) **EP 2 043 790 B1**
(45) Veröffentlichungstag und Bekanntmachung des Hinweises auf die Patenterteilung: **19.09.2012**
(21) Anmeldenummer: 07786068.2
(22) Anmeldetag: 13.07.2007
(51) Int. Cl.: B05C 17/005

(54) **VORRICHTUNG ZUM AUFTRAGEN VON KLEBSTOFF**
DEVICE FOR THE APPLICATION OF ADHESIVE
DISPOSITIF D'APPLICATION DE COLLE

(30) Priorität: 13.07.2006 DE 202006010900 U
(43) Veröffentlichungstag der Anmeldung: 08.04.2009
(62) Teilanmeldung aus: 12159536.7
(73) Patentinhaber: Steinel GmbH, 33442 Herzebrock (DE)
(72) Erfinder: STEINEL, Ingo, 33442 Herzebrock-Clarholz (DE)
(74) Vertreter: Behrmann, Niels
(86) Internationale Anmeldenummer: PCT/EP2007/006263
(87) Internationale Veröffentlichungsnummer: WO 2008/006619

(56) Entgegenhaltungen:
- EP-A- 0 170 488
- WO-A-03/013737
- US-A- 1 769 437
- US-A- 2 815 429
- US-A- 3 298 572
- US-A- 3 459 335
- US-A- 3 539 481
- US-A- 5 236 269
- US-A- 5 540 357
- US-A- 5 662 243
- US-A- 5 718 356

## Beschreibung

Die vorliegende Erfindung betrifft eine manuell handhabbare Vorrichtung zum Auftragen von Klebstoff nach dem Oberbegriff des Hauptanspruchs. Derartige Vorrichtungen sind als sog. Heißklebepistolen allgemein bekannt und im Heimwerkersowie professionellen Handwerksbereich weit verbreitet.

Konkret weisen derartige, elektrisch betriebene Heißklebevorrichtungen in einem pistolenförmig ausgebildeten Gehäuse eine Aufnahme zum Einführen und Transportieren von Klebstoffstäben auf, wobei durch Wirkung einer elektrischen Beheizung im Gehäuse dann bei Betätigung durch eine Bedienperson der feste Klebstoffstift geschmolzen und abgeschmolzener Klebstoff durch eine Auslassöffnung auf ein gewünschtes Werkstück als Auftragsziel gebracht wird.

Derartige Vorrichtungen werden in großen Stückzahlen und hoch automatisiert produziert, machen sich dabei neben einfacher konstruktiver Realisierung auch die Existenz preiswerter Klebstoffstäbe zunutze.

Allerdings ist der Einsatz derartiger, bekannter Vorrichtungen auf (volumenmäßig bzw. flächenmäßig) größere Klebstoffmengen bzw. Auftragsflächen beschränkt, da nicht zuletzt die (üblicherweise netzbetriebene) Beheizung, in Verbindung mit großflächiger Erwärmung des Klebstoffstifts, für hohe Abschmelzvolumina des verflüssigten Kunststoffs sorgt, so dass insbesondere kleine Einsatzziele nur schwer zu erreichen sind. Hinzu kommt die aufgrund der pistolenförmigen Konstruktion sowie der Notwendigkeit eines Netzka-tels bedingts, eingeschränkte Handhabbarkeit und Portabilität. Eine Vorrichtung mit den oberbegrifflichen Merkmalen des Hauptanspruchs ist aus der US 5,236,269 bekannt; hier weist die in einem pistolenförmigen Griff aufgenommene Vorrichtung zum Auftragen von Klebstoff eine Batterieeinheit auf, welche einen netzunabhängigen Betrieb ermöglicht.

Zum weiteren Stand der Technik wird verwiesen auf die US 3,459,335, die US 3,298,572 sowie die US 1,769,437, wobei letztere, im Zusammenhang mit dem Auftragen von geschmolzenem Wachs, eine konkrete Schreibstiftform offenbart, welche das Wachs in einer elektrisch erwärmbaren Kartusche aufnimmt.

Aufgabe der vorliegenden Erfindung ist es, eine gattungsgemäße Vorrichtung zum Auftragen von Klebstoff im Hinblick auf die Flexibilität des Einsatzes, vor allem betreffend kleinerer Einsatzziele, sowie einfache Portabilität und Handhabung zu verbessern.

Die Aufgabe wird durch die Vorrichtung mit den Merkmalen des Hauptanspruches gelöst; vorteilhafte Weiterbildungen der Erfindung sind in den Unteransprüchen beschrieben.

So ist erfindungsgemäß vorgesehen, dass das gattungsgemäße, großvolumige Pistolengehäuse (samt zugehöriger Einschalt-, Netzspannungs- und Heizinfrastruktur) ersetzt wird durch ein langgestrecktes, stiftförmiges Gehäuse, welches durch die Bedienperson in der Art eines Textmarkers oder Schreibstifts halt- und führbar ist. Damit ist nicht nur eine wesentlich feinfühligere Führung ermöglicht, auch wird die genaue Dosierung vereinfacht.

Auch ist vorgesehen, dass eine netzlos mit Energie versorgte elektrische Heizvorrichtung ein ansonsten bekanntes stiftförmiges Klebelement endseitig abschmilzt. Dies erfolgt übrigens mit einer (verglichen mit dem gattungsgemäßen netzbetriebenen Gerät) deutlich reduzierten elektrischen Leistung, so dass nicht nur die erhaltenen, abgeschmolzenen Klebstoffvolumina deutlich geringer sind, sondern auch, günstig für eine netzunabhängige Stormversorgung, die Vorrichtung einer batteriebetriebenen, netzunabhängigen Versorgung zugänglich wird (im Rahmen der vorliegenden Erfindung soll dabei der Begriff "Batterie" sämtliche gängigen drahtlosen Energieformen einschließen, eingeschlossen aufladbare Akkumulatoren, Trockenbatterien usw.).

Durch die erfindungsgemäße Stiftform des Gehäuses lassen sich zudem einfach und leicht austauschbar (darüber hinaus auch in einfach herzustellender Weise) wesentliche Komponenten einer Lösungsvariante, nämlich mindestens eine (typischerweise handelsübliche Normgröße AA oder AAA) Batterie, ein Klebstift sowie ein Druckfederelement, welches den Klebestift gegen ein endseitiges, durch die Batterie beheiztes Heizgitter drückt, aufnehmen, wobei nach wie vor die schlanke, gut handhabbare Stiftform erhalten bleibt.

Gleichzeitig sorgt, wie weiterbildungsgemäß vorgesehen, ein abnehmbares Abschlusselement, bevorzugt in der Form einer abschraubbaren Heizspitze, für einfache Nachfüllbarkeit durch Zugriff auf und Austauschen des Klebstifts; auch ist vorteilhaft das Heizelement in Form bevorzugt eines Heizgitters in diesem abnehmbaren Bereich aufnehmbar.

Eine alternative Variante der Erfindung sieht statt einer abschraubbaren Heizspitze eine federnd-bewegliche, hülsenartige Heizspitze vor, welche das Heizgitter oder ein anderes elektrisch betriebenes Abschmelzaggregat (als Mittel zum Verflüssigen des stabförmigen Klebstoffelements) endseitig trägt. Durch Druck des Benutzers bei der Handhabung des Gehäuses wird dann etwa die so bewegbare Heizspitze gegen das abzuschmelzende Ende des (bevorzugt in seiner aktuellen Position fixierten) Klebstoffelements gedrückt, so dass das Abschmelzen durch das (beheizte) Gitter erfolgen kann. Diese Variante der Erfindung sieht vorteilhaft vor, dass das Fixieren des Klebstifts, z.B. durch Festklemmen, gleichzeitig mit dem Bestromen des Heizgitters erfolgt, etwa mittels der Betätigung eines beiden Aufgaben zugeordneten, gehäuseextern bedienbaren Schalt- bzw. Stellknopfes. Dieser ist bevorzugt in einem seitlichen Mantelbereich des Gehäuses vorgesehen und in der Schreibstift-Haltung betätigbar, so dass als Reaktion auf Betätigung der Batteriestrom an das Heizgitter als Verflüssigungsmittel angelegt werden kann und so das endseitige Abschmelzen des festen Heißklebstoffs erfolgt. Mittels einer mechanischen Zusatzfunktion dieses Knopfes wird dann in diesem Betriebszustand der Klebstoffstift in der beschriebenen Weise fixiert, nach Lösen des Heizknopfes wieder freigegeben. Weiterbildungsgemäß vorgesehene Mittel zum Transport des Klebstoffstiftes können dann für einen geeigneten Stiftvorschub sorgen, idealerweise mit einem Hub entsprechend der abgeschmolzenen Länge (wobei einerseits dieser Vorschub etwa unmittelbar durch die federnd geführte Heizspitze selbst erfolgen kann, etwa dergestalt, dass diese durch adhäsive Wirkung des Klebstoffs den Klebstoffstift beim Herausfedern mitnimmt, alternativ eine separate Vorschubmechanik am Klebstoff angreift und diesen in Vorschubrichtung führt).

Je nach konstruktiver Ausgestaltung des Gehäuses lässt sich dieses einem Einsatzzweck anpassen, insbesondere auch durch entsprechendes Design zum Aufbringen von Werbe-, Bedien- oder Warnhinweisen ausgestalten.

Eine besonders vorteilhafte Variante der Erfindung besteht darin, den stab- bzw. stiftförmigen Klebstoff mit rechteckförmigem Querschnitt auszubilden. Insbesondere dann, wenn dieses Rechteck kein Quadrat, sondern eine Form mit unterschiedlichen Kantenlängen ist, entsteht so auf einfache Weise die Möglichkeit, mit der erfindungsgemäßen Vorrichtung Klebstoffstreifen zweier verschiedener Breiten unmittelbar abzuschmelzen, nämlich entsprechend einer jeweiligen Kantenbreite des Rechtecks. Eine (nicht nur in diesem Zusammenhang) vorteilhafte Weiterbildung der Erfindung sieht zudem vor, auslassseitig der Heizspitze Abstandselemente bzw. -abschnitte in Form von randseitigen Vorsprüngen zuzuordnen, welche etwa beim Aufsetzen der Heizspitze auf ein Klebstoffauftragsziel (z.B. eine Papieroberfläche) verhindern, dass durch ein vollflächiges Aufsetzen unmittelbar die Auslassöffnung verschlossen wird, vielmehr eine Mindesthöhe (z.B. ein Millimeter-Bruchteil Abstand) gewahrt bleibt. Dies würde dann einer Auftragshöhe des abzuschmelzenden Klebstoffs auf dem Klebstoffauftragsziel entsprechen.

Im Ergebnis entsteht durch die vorliegende Erfindung in überraschend einfacher und eleganter Weise eine Vorrichtung, welche einfachste Handhabung und Bedienbarkeit mit potentiell großserientauglicher, einfacher Fertigbarkeit in der industriellen Produktion kombiniert, so dass zu erwarten steht, dass etwa gerade traditionellen Heißkleberlösungen auch völlig neuen Anwendungsgebieten, nicht zuletzt auch im Bürobereich, zugänglich werden.

Als weiter vorteilhaft herauszuheben ist zudem der Umstand, dass -- ökologisch sensibel -- mit dieser Heißklebetechnologie das Problem lösungsmittelhaltiger Flüssigkleber vermieden werden kann, welche ansonsten durch portable, flaschenähnliche Lösungen in bekannter Weise aufgetragen werden. Darüber hinaus wird durch den geringen, punktuellen Energieeintrag in effizienter Weise und äußerst schnell ein Auftragen von mechanisch hoch belastbarem, leistungsfähigen Heißkleber gestattet.

Weitere Vorteile, Merkmale und Einzelheiten der Erfindung ergeben sich aus der nachfolgenden Beschreibung eines bevorzugter Ausführungsbeispiels sowie anhand der Zeichnungen; diese zeigen in
- Fig. 1:: eine schematische seitliche Schnittansicht der manuellen handhabbaren Vorrichtung zum Auftragen von Klebstoff gemäß einer ersten Ausführungsform mit den wesentlichen, wertbestimmenden Funktionskomponenten;
- Fig. 2, Fig. 3:: Perspektivansichten einer manuell handhabbaren Vorrichtung zum Auftragen von Klebstoffen gemäß einer zweiten, bevorzugten Ausführungsform;
- Fig. 4:: eine Perspektivansicht auf das Ausführungsbeispiel der Fig. 2, 3 mit einer abgenommenen Gehäusehälfte;
- Fig. 5:: eine gegenüber Fig. 4 verkippt gezeigte perspektivische Ansicht des zweiten Ausführungsbeispiels und
- Fig. 6:: eine mit abgenommenem Gehäuse gezeigte Ansicht der Funktionskomponenten der Vorrichtung gemäß Fig. 2 bis Fig. 5.

Die in Fig. 1 gezeigte Vorrichtung ist in der Art eines Schreibstifts gefertigt und bemessen, weist dabei eine typische Länge von ca. 11 bis 13 cm bei einem Außendurchmesser von ca. 11 bis 14 mm auf.

In einem i.w. hohlzylindrischen Gehäuse 10, welches geeignet aus Kunststoff, Metall od.dgl. realisiert sein kann, ist dabei endseitig eine Batterie 12, z.B. Normgröße AA, aufgenommen, welche mit ihrem abwärts gerichteten Ende einen Anschlag für eine Druckfeder 14 anbietet, welche wiederum einen ansonsten bekannten, zylindrisch-stiftförmigen Klebestift 16 gegen ein endseitig des Gehäuses in einer abschraubbaren Heizspitze 18 vorgesehenes Heizgitter 20 vorspannt.

Durch Betätigen eines Heizknopfes 22 (die Figur zeigt keine elektrische Verdrahtung zwischen Batterie und Heizgitter) kann eine Bedienperson während des Haltens bzw. Führens des Stifts durch Betätigen von außen Batterieenergie an das Heizgitter anlegen, welches sich daraufhin erwärmt, das dagegen gespannte Ende des Klebestifts abschmilzt und durch das (in der Figur bodenseitig gezeigte) offene Ende der Heizspitze dann flüssiger Heißkleber auf das Auftragsziel austreten kann, mit der Möglichkeit, dieses Abschmelzen bzw. diesen Auftrag feinfühlig dosieren zu können.

In einem Kunststoffgehäuse 30 mit dickbauchig-stiftförmiger Kontur, etwa der Form eines Textmarkers, sind die wesentlichen Komponenten der zweiten Ausführungsform realisiert. Auf einer seitlichen Flachseite im Bereich einer eine Auslassöffnung 32 ausbildenden Hülse 34 sitzt ein Betätigungsknopf 36, welcher von einer Bedienperson betätigt werden kann, während diese den Stift in der Art eines Schreibgeräts hält und führt. Der Hülse 34 entgegengesetzt weist das Gehäuse eine i.w. plane Rückseite 38 auf, welche eine rechteckförmige Einschuböffnung 40 für einen Klebstoffstift entsprechend dessen Außenform anbietet. Dieser (in den Fig. nicht gezeigte) Klebstoffstift ist aus typischem Heißklebematerial ausgebildet und weist eine Abschmelztemperatur von ca. 100°C auf, dergestalt, dass bei Erwärmung auf eine Temperatur oberhalb dieser Schmelztemperatur er sich verflüssigt und entsprechend flüssiger Kleber dann mittels der Auslassöffnung 32 auf ein Klebstoffauftragsziel dosiert werden kann. Durch die Öffnung 40 wird dann neuer Kleber in Form stift- bzw. stabförmiger Klebstoffelemente entsprechend rechtwinkligen Querschnitts herangeführt.

Das Gehäuse 30 ist als Kunststoff-Schalengehäuse realisiert und weist im Bereich einer Schmalseite in ansonsten bekannter Weise ein Kunststoffscharnier auf, so dass es geeignet auch einstückig als Mantel gefertigt und montiert werden kann.

Die Schiebehülse 34, vgl. etwa die Fig. 4 bis 6, ist als hülsenförmiges Kunststoffelement ausgestaltet, welches im Gehäuse axial beweglich und gegen die Vorspannung einer Spiralfeder 42 (Fig. 6) so geführt ist, dass die Federkraft die Hülse 34 in ihre auswärtige Position drückt. Wie die Ansichten der Fig. 4 bis 6 zudem zeigen, schließt die Hülse 34 einen (wiederum geeignet und entsprechend dem Klebstoffelement) rechteckförmigen Führungskanal 44 frontseitig ab, welcher sich rückwärtig (Fig. 3) zu der Einführungsöffnung 40 öffnet.

Im Gehäuse 30 ist ferner ein Batteriefachraum vorgesehen für (im dargestellten Ausführungsbeispiel) zwei handelübliche AA-Batterien 46, welche in der gezeigten Art zueinander axial ausgerichtet in Reihe geschaltet und mittels (lediglich andeutungsweise gezeigten) Verkablungen bzw. Verdrahtungselementen im Gehäuse 30 so angeschlossen sind, dass mittels eines Kontaktpaares 48, zu betätigen durch den Knopf 36, ein Stromkreis von der Batterie-Reihenschaltung zu einem Heizgitter 50 geschlossen wird, welches --rechteckförmig ausgebildet -- das vordere Ende des Auslassbereiches 32 markiert und als Verflüssigungsmittel für einen von innen über den Kanal 44 herangeführten Klebstoffstift dient. Genauer gesagt wird, wenn der Taster 36 betätigt wird, das Kontaktpaar 48 geschlossen, und Strom der Batterien 46 liegt am Heizgitter 50 so an, dass dieses -- aus Widerstands-Heizdraht oder einem Streckmetall gebildeteine erwärmte Fläche anbietet, welche in Kontakt mit der zugewandten Stirnseite des (noch) festen Klebstoffstabes tritt. Durch die Erwärmung wird jedoch der Klebstoffstab in diesem Stirnbereich verflüssigt und kann als Flüssigkleber -- durch das Heizgitter 50 und damit die Auslassöffnung 32 hindurch -- auf ein Klebstoffauftragsziel hindurchtreten, welches vor der Öffnung 32 geeignet geführt ist (etwa durch entsprechendes Halten und Führen der Vorrichtung durch die Bedienperson).

Das Ausführungsbeispiel der Fig. 2 bis 6 verdeutlicht zudem, dass bei Betätigung des Tasters (Schalters) 36 über ein stationär im Gehäuse gegen die Rückstellkraft einer Feder 51 gelagertes Wippenelement 52 ein Ende (Arretierabschnitt) 54 der Wippe über einen bodenseitigen Schlitz im Führungskanal 44 in das darin geführte Klebstoffelement eintritt und dieses in seiner aktuellen Längsposition in der Führung 44 arretiert; mit anderen Worten, eine Betätigung des Schalters 36 bewirkt nicht nur eine elektrische Aktivierung des Heizgitters 50, sondern bewirkt gleichzeitig ein Fixieren des Klebstoffstabs im Gehäuse. Durch den Umstand, dass die Hülse 34 jedoch federnd gelagert ist, ermöglicht die (typischerweise ein Aufdrücken bewirkende) Betätigung der Vorrichtung durch die Bedienperson, dass die Hülse und damit das Gitter 50 gegen das -- fixiertestirnseitige Ende des Klebstoffelements gedrückt wird, mithin also ein wirksames, gut dosierbares Abschmelzen erfolgen kann. Zusätzlich sorgen im Bereich der Auslassöffnung 32 randseitig vorgesehene Vorsprünge 56 in Form von ca. 0,3 bis 0,8 mm hervorstehenden Distanzelementen dafür, dass die Bedienperson, selbst wenn sie vollflächig die Öffnung 32 auf einem flächigen Ziel -- etwa einem Stück Papier -- aufsetzt, es zu keinem Verschließen der Auslassöffnung kommt, sondern vielmehr stets mit einer minimalen Auftragsdicke der verflüssigte Klebstoff aufgetragen wird.

Ein Lösen des Tasters 36 durch die Bedienperson bewirkt zunächst, dass das Heizgitter 50 nicht mehr mit Strom versorgt wird; durch die kleinen beteiligten Flächen und die entsprechend niedrige Wärmekapazität kommt es zu einem zügigen Erkalten des Klebstoffs im Bereich der Auslassöffnung 32. Durch das -- bewirkt durch das Anheben des Tasters 36 - - Absenken des Eingriffsabschnitts 54 aus dem Kunststoffelement wird dieses in seiner längsfixierten Position gelöst und, bedingt durch Adhäsionskräfte des im Hülsenbereich 34 wirkenden Klebers, mit der durch Wirkung der Feder 42 aus dem Gehäuse herausbewegten Hülse 34 einen vorbestimmten Längenabschnitt transportiert (wobei dieser Längenabschnitt dem Betrag des abgeschmolzenen Klebers entspricht). Auf diese Weise ist damit in sehr einfacher Weise ein automatischer Vorschub des stiftförmigen Klebstoffelements gewährleistet. Zusätzlich kann die Bedienperson durch geeignetes Nachführen eines weiteren Stifts in die Öffnung 40 manuell eingreifen.

Das auf die gezeigte Weise realisierte Ausführungsbeispiel ermöglicht zudem eine sehr einfache Regelung der Kunststoff-Schmelztemperatur im Gitterbereich: Durch die benötigte Schmelzwärme bei kontinuierlich abschmelzendem Klebstoff kann bei geeigneter Parametrisierung des Metall- bzw. Drahtmaterials für das Heizgitter bzw. Heißklebers eine Regelwirkung dergestalt herbeigeführt werden, dass ein durch das Gitter fließender Heizstrom das Gitter auf einer konstanten Temperatur hält, welche einerseits ein kontinuierliches, zügiges Abschmelzen des stirnseitigen Klebstiftendes ermöglicht, andererseits nicht durch übermäßige Hitze das Gitter beschädigt oder unnötig viel Heizstrom benötigt wird. Während prinzipiell beliebige Widerstandsmaterialien geeignet sind, hat es sich weiterbildungsgemäß insbesondere als bevorzugt herausgestellt, Widerstandsdrahtmaterialien mit PTC-Charakteristik (PTC = positive temperature coefficient, d.h. steigender elektrischer Widerstand bei zunehmender Erwärmung) einzusetzen, da damit die gewünschte Temperaturregelung vereinfacht ist; ergänzend oder alternativ können zusätzliche Widerstandselemente (ggf. auch mit PTC-Charakteristik) in den Stromkreis eingeschleift werden.

Die vorliegende Erfindung ist nicht auf das Ausführungsbeispiel, bzw die hierzu beschriebenen Funktions- und Wirkungsmechanismen betreffend die Gitterstruktur, Stiftvorschub, elektrische Beschaltung od.dgl. beschränkt; vielmehr liegt es im Rahmen der Erfindung, die erfindungsgemäße Vorrichtung auch für andere Anwendungsgebiete einzusetzen. So ist es insbesondere möglich, einen anderen Vorschubmechanismus für ein stabförmiges Klebstoffelement auszubilden, welches etwa unmittelbar am Element angreift.

Die vorliegende Erfindung ermöglicht auf die gezeigte Weise das einfache Realisieren einer hochgradig bedienungsfreundlichen Klebstoff-Auftragsvorrichtung, welche den traditionellen netzgebundenen Geräten zugänglichen Werkstoff "Heißkleber" nunmehr auch weiteren Anwendungsgebieten zugänglich machen wird. Nicht zuletzt ist der Schreibgerätecharakter der gezeigten Ausführungsbeispiele ein Indiz dafür, dass möglicherweise auch der Bürobereich ein Einsatzgebiet für diese Technologie werden könnte.

## Patentansprüche

1. Manuell handhabbare Vorrichtung zum Auftragen von Klebstoffen mit
einem festen, mit elektrisch Wärme erzeugenden Mitteln zum Verflüssigen zusammenwirkenden, bevorzugt stift- oder stabförmigen Klebstoffelement und einem zum Aufnehmen des Klebstoffelements ausgebildeten Gehäuse (10; 30), welches endseitig eine Auslassöffnung (18; 32) zum Ausbringen des verflüssigten Klebstoffs anbietet, wobei
die Mittel zum Verflüssigen eine elektrische Heizvorrichtung (20; 50) aufweisen, welche netzunabhängig von einer im Gehäuse aufgenommenen Batterieeinheit (12; 46) mit Strom versorgt wird, und
die Heizvorrichtung und das Klebstoffelement während des Klebstoffauftrags durch manuelle Betätigung oder durch Federwirkung, insbesondere unter Krafteinwirkung, miteinander in Kontakt stehen,
**dadurch gekennzeichnet, dass** die Heizvorrichtung ein Heizelement im Bereich der Auslassöffnung so aufweist, dass das stiftförmig ausgebildete Klebstoffelement in einem Betriebszustand abschmelzend gegen das Heizelement wirkt,
die Mittel zum Verflüssigen eine eine Temperaturregelung bewirkende elektrische Widerstandscharakteristik aufweisen oder elektrisch mit einem eine Temperaturabhängigkeit aufweisenden elektrischen Widerstandselement zusammenwirken, und
das Gehäuse langgestreckt in Stiftform und so ausgebildet ist, dass es manuell in der Art eines Schreibstifts zum Klebstoffauftrag auf ein gehäuseexternes Klebstoffauftragsziel geführt werden kann,
wobei das Klebstoffelement zumindest während des Klebstoffauftrags in einer Verschiebeposition im Gehäuse arretierbar im Gehäuse gehalten ist.

2. Vorrichtung nach Anspruch 1, **dadurch gekennzeichnet, dass** die Auslassöffnung in einem abnehmbar vom Gehäuse ausgebildeten oder relativ zum Gehäuse verschiebbar ausgebildeten, bevorzugt hülsenförmigen Abschlusselement (18; 34) vorgesehen ist.

3. Vorrichtung nach einem der Ansprüche 1 oder 2, **dadurch gekennzeichnet, dass** das stift- oder stabförmige Klebstoffelement einen rechteckförmigen Querschnitt aufweist und/oder die Mittel zum Verflüssigen ein eine rechteckförmige Wirkfläche ausbildende/s Heizgitter oder Heizelement aufweisen, welches weiterbildungsgemäß an eine Rechteck-Querschnittskontur des Klebstoffelements angepasst ist.

4. Vorrichtung nach Anspruch 3, **dadurch gekennzeichnet, dass** der rechteckförmige Querschnitt des Klebstoffelements gerundete Ecken aufweist.

5. Vorrichtung nach einem der Ansprüche 1 bis 4, **dadurch gekennzeichnet, dass** die Auslassöffnung (32) endseitig in Richtung auf das Klebstoffauftragsziel mindestens einen randseitigen Vorsprung (56) aufweist, welcher einen vorbestimmten Mindestabstand zwischen der Auslassöffnung und dem Klebstoffauftragsziel und/oder eine Mindestdicke des Klebstoffauftrags bestimmt.

6. Vorrichtung nach einem der Ansprüche 1 bis 5, **dadurch gekennzeichnet, dass** das stiftförmige Gehäuse in seinem Mantelbereich einen von außen betätigbaren Einschaltknopf (22; 36) für eine Aktivierung und/oder Deaktivierung der Mittel zum Verflüssigen aufweist, insbesondere einen elektrischen Schalter und/oder Taster zur Aktivierung bzw. Deaktivierung einer Stromversorgung für eine die Mittel zum Verflüssigen realisierende elektrische Heizvorrichtung.

7. Vorrichtung nach Anspruch 6, **dadurch gekennzeichnet, dass** der Einschaltknopf zum Aktivieren und/oder Betätigen einer mechanisch mit dem Klebstoffelement zusammenwirkenden Sperr- und/oder Vorschubeinheit (52, 54) ausgebildet ist.

8. Vorrichtung nach Anspruch einem der Ansprüche 1 bis 7, **dadurch gekennzeichnet, dass** die als elektrisches Heizgitter realisierten Mittel zum Verflüssigen eine PTC-Widerstandscharakteristik aufweisen.

9. Vorrichtung nach einem der Ansprüche 1 bis 8, **dadurch gekennzeichnet, dass** die Mittel zum Verflüssigen mittels eines Streckmetalls, kammer- oder wabenartig ausgebildet sind.

## Claims

1. Manually manageable device for the application of adhesives, comprising a solid, preferably pen- or rod-shaped adhesive element which cooperates with means for producing electrical heat for liquefaction and a housing (10; 30) designed to contain the adhesive element, which housing (10; 30) provides an outlet opening (18; 32) at its end for discharging the liquefied adhesive, the means for liquefaction comprising an electrical heating device (20; 50) which is wirelessly powered by a battery unit (12; 46) incorporated in the housing, and the heating unit and the adhesive element remaining in contact with one another during the application of the adhesive due to manual actuation or due to the effect of a spring, in particular under the effect of the force applied, **characterised in that** the heating device comprises a heating element in the region of the outlet opening, such that the pen-shaped adhesive element counteracts the heating element as it melts away during an operation, the means for liquefaction have an electrical resistance characteristic which causes a regulation of the temperature, or cooperate electrically with an electrical resistance element having a temperature dependency, and the housing is constructed in an elongated, pen-like shape, such that it can be manually guided in the manner of a pen in order to apply adhesive onto an adhesive application target external to the housing, the adhesive element being kept lockably in the housing in a displacement position, at least during the application of the adhesive.

2. Device according to claim 1, **characterised in that** the outlet opening is provided in an end element (18; 34) designed to be detached from the housing, or designed to be adjusted relative to the housing, preferably in a sleeve-shaped end element (18; 34).

3. Device according to either claim 1 or claim 2, **characterised in that** the pen- or rod-shaped adhesive element has a rectangular cross section and/or the means for liquefaction comprise a heating grid or heating element which forms a rectangular active surface, which is adjusted to a rectangular cross-sectional contour of the adhesive element in accordance with further developments.

4. Device according to claim 3, **characterised in that** the rectangular cross section of the adhesive element has rounded corners.

5. Device according to any of claims 1 to 4, **characterised in that** the outlet opening (32) comprises at least one peripheral protrusion (56) on the end towards the adhesive application target, which defines a predetermined minimum distance between the outlet opening and the adhesive application target and/or a minimum thickness of the adhesive application.

6. Device according to any of claims 1 to 5, **characterised in that** the pen-shaped housing comprises a power switch (22; 36) in its casing region which is actuated externally to activate and/or deactivate the means for liquefaction, in particular an electrical switch and/or button to activate or deactivate an electricity supply for a heating device which forms the means for liquefaction.

7. Device according to claim 6, **characterised in that** the power switch is designed to activate and/or actuate a blocking and/or feeding unit (52, 54) which cooperates mechanically with the adhesive element.

8. Device according to any of claims 1 to 7, **characterised in that** the means for liquefaction formed as an electrical grid have a PTC-resistance characteristic.

9. Device according to any of claims 1 to 8, **characterised in that** the means for liquefaction are constructed from an expanded metal, in a chamber- or honeycomb-like structure.

## Revendications

1. Dispositif pouvant être manipulé manuellement pour appliquer des adhésifs, comprenant un élément adhésif solide, de préférence en forme de bâtonnet ou de bâton, coopérant avec des moyens générant de la chaleur de manière électrique en vue de sa liquéfaction, et un boîtier (10 ; 30) réalisé pour recevoir l'élément adhésif, qui présente du côté de son extrémité une ouverture de sortie (18 ; 32) pour évacuer l'adhésif liquéfié, les moyens pour la liquéfaction présentant un dispositif de chauffage électrique (20 ; 50), qui est alimenté en courant indépendamment du réseau par une unité de batterie (12 ; 46) reçue dans le boîtier, et le dispositif de chauffage et l'élément adhésif, pendant l'enduction d'adhésif, étant en contact l'un avec l'autre par actionnement manuel ou par effet de ressort, en particulier sous l'effet d'une force,
**caractérisé en ce que** le dispositif de chauffage présente un élément de chauffage dans la région de l'ouverture de sortie, de telle sorte que l'élément adhésif réalisé sous forme de bâtonnet agisse dans un état de fonctionnement en fondant contre l'élément chauffant, les moyens pour la liquéfaction présentent une caractéristique de résistance électrique provoquant une régulation de la température ou coopèrent électriquement avec un élément résistant présentant une dépendance vis-à-vis de la température, et le boîtier est étiré en longueur en forme de bâtonnet et est réalisé de telle sorte qu'il puisse être guidé manuellement à la manière d'un crayon pour l'enduction d'adhésif sur un subjectile recevant l'adhésif externe au boîtier, l'élément adhésif étant maintenu dans le boîtier au moins pendant l'enduction d'adhésif de manière à pouvoir être bloqué dans le boîtier dans une position de déplacement.

2. Dispositif selon la revendication 1, **caractérisé en ce que** l'ouverture de sortie est prévue dans un élément de terminaison (18 ; 34) de préférence en forme de douille, réalisé de manière amovible par rapport au boîtier ou réalisé de manière à pouvoir être déplacé par rapport au boîtier.

3. Dispositif selon l'une quelconque des revendications 1 ou 2, **caractérisé en ce que** l'élément adhésif en forme de bâtonnet ou de bâton présente une section transversale rectangulaire et/ou les moyens pour la liquéfaction présentent une grille chauffante ou un élément chauffant constituant une surface active de forme rectangulaire, qui est adapté(e) selon un perfectionnement à un contour de section transversale rectangulaire de l'élément adhésif.

4. Dispositif selon la revendication 3, **caractérisé en ce que** la section transversale de forme rectangulaire de l'élément adhésif présente des coins arrondis.

5. Dispositif selon l'une quelconque des revendications 1 à 4, **caractérisé en ce que** l'ouverture de sortie (32) présente, du côté de l'extrémité, dans la direction du subjectile recevant l'adhésif, au moins une saillie (56) du côté du bord, qui définit une distance minimale prédéterminée entre l'ouverture de sortie et le subjectile recevant l'adhésif et/ou une épaisseur minimale d'application de colle.

6. Dispositif selon l'une quelconque des revendications 1 à 5, **caractérisé en ce que** le boîtier en forme de bâtonnet présente dans sa région d'enveloppe un bouton d'enclenchement (22 ; 36) pouvant être actionné depuis l'extérieur pour une activation et/ou une désactivation des moyens pour la liquéfaction, en particulier un commutateur électrique et/ou une touche pour la connexion et/ou la coupure d'une alimentation en courant pour un dispositif de chauffage électrique constituant les moyens pour la liquéfaction.

7. Dispositif selon la revendication 6, **caractérisé en ce que** le bouton d'enclenchement est réalisé pour l'activation et/ou l'actionnement d'une unité de blocage et/ou d'avance (52, 54) coopérant mécaniquement avec l'élément adhésif.

8. Dispositif selon l'une quelconque des revendications 1 à 7, **caractérisé en ce que** les moyens pour la liquéfaction réalisés sous forme de grille chauffante électrique présentent une caractéristique de résistance à CTP.

9. Dispositif selon l'une quelconque des revendications 1 à 8, **caractérisé en ce que** les moyens pour la liquéfaction sont réalisés en forme de chambre ou de nid d'abeilles au moyen d'un métal expansé.
